# EUROPÄISCHE PATENTSCHRIFT

(11) **EP 4 151 821 B1**
(45) Veröffentlichungstag und Bekanntmachung des Hinweises auf die Patenterteilung: **12.06.2024**
(21) Anmeldenummer: 22189779.6
(22) Anmeldetag: 10.08.2022
(51) Int. Cl.: E05B 85/16, E05B 79/06

(54) **GRIFFANORDUNG FÜR EINE KRAFTFAHRZEUGTÜR**
HANDLE ASSEMBLY FOR A MOTOR VEHICLE DOOR
ENSEMBLE DE POIGNÉE POUR PORTE DE VÉHICULE AUTOMOBILE

(30) Priorität: 31.08.2021 CN 202111009003
(43) Veröffentlichungstag der Anmeldung: 22.03.2023
(73) Patentinhaber: HUF Hülsbeck & Fürst GmbH & Co. KG, 42551 Velbert (DE); Yantai Huf Automotive Lock Co., Ltd., Yantai Shandong 264002 (CN)
(72) Erfinder: Wu, Tongquan, Yantai Shandong 264002 (CN); Wang, Zhengtao, Yantai Shandong 264002 (CN); Teng, Yuwei, Yantai Shandong 264002 (CN); Heller, Norbert, 47929 Grefrath (DE)
(74) Vertreter: Eggers, Thomas Peter

(56) Entgegenhaltungen:
- WO-A1-2019/072990
- WO-A1-2020/031564
- DE-A1- 10 354 170
- US-A1- 2015 137 535

## Beschreibung

Die vorliegende Erfindung ist auf den Bereich des Fahrzeugtürgriffs, konkret auf eine Griffanordnung für eine Kraftfahrzeugtür gerichtet.

Bekannte Kraftfahrzeugtürgriffanordnungen weisen einen Griffkörper für eine Ziehbetätigung durch den Nutzer und einen Träger an der Innenseite des Türbleches zum Anordnung des Griffkörpers an der Tür auf. Der Griffkörper ist an der Türinnenseite durch zwei Tragarme an seinen beiden Endabschnitten mit dem Träger verbunden. Die beiden Tragarme sind durch die Ausnehmungen der Türkarosserie von der Außenseite in den Träger eingesteckt. Im Vergleich zur Fahrzeugtür kann der Griffkörper zwei Stellungen einnehmen, nämlich die Ruhestellung und die Öffnungsstellung. Der Griffkörper kann bei der Öffnungsbewegung von der Ruhestellung in die Öffnungsstellung schwenken. In der Öffnungsstellung ist ein Tragarm an einem Griffkörperendabschnitt zumindest teilweise von Türinnenseite durch die Ausnehmung der Türkarosserie nach Außen gezogen, während der gegenüberliegende Tragarm am Träger bleibt und sich um eine im Träger gebildete Achse oder um einen im Träger gebildeten Punkt schwenkt. Wenn sich die Türgriffanordnung schwenkt, verkleinert sich die Lücke zwischen dem Griffkörper bzw. dem Tragarm und dem Rand der Ausnehmung der Türkarosserie bis zur Kollision, sodass bei Auslegung der Ausnehmung der Türkarosserie die Bewegungskurve des Griffgriffs berücksichtigt werden muss, um die Umgehungsmaßnahme zu ergreifen. Das jeweilige Dokument D1-D3 offenbart eine Griffvorrichtung gemäß dem Oberbegriff des Anspruchs 1.

Es ist Aufgabe der vorliegenden Erfindung, auf Basis des Stands der Technik die Türgriffanorndung zu verbessern, sodass beim Schwenken die Türgriffordnung nicht mit der Türkarosserie kollidiert und die Ausgestaltung flexibler gestaltet werden kann.

Das Ziel der Erfindung wird durch folgende technische Lösung erreicht:
Die Griffanordnung für eine Kraftfahrzeugtür, umfasst einen Träger, der an der Innenseite des Türbleches angeordnet ist, einen Griffkörper, der an der Außenseite der Tür angeordnet ist, wobei der Griffkörper einen ersten Endabschnitt und einen zweiten Endabschnitt aufweist, wobei der zweite Endabschnitt von der Außenseite der Fahrzeugtür durch einer Ausnehmung schwenkbar am Träger gelagert ist, wobei der zweite Endabschnitt einen Tragarm mit einer Krümmung aufweist. Eine kreisbogenförmige

Führungsbahn ist im Träger angeordnet, wobei der Tragarm des zweiten Endabschnitts sich um den Kreismittelpunkt des Kreisbogens schwenkbar im Träger gleitend ausgebildet ist. Der Kreismittelpunkt der kreisbogenförmigen Führungsbahn befindet sich erfindungsgemäß in der Ebene der Türkarosserie oder an der dem Fahrzeug abgewandten Seite außerhalb der Türkarosserie.

Erfindungsgemäß ist der Kreisbogen ein Teil eines Kreises. Die vorliegende Erfindung verbessert den Stand der Technik, indem durch eine kreisbogenförmige Führungsbahn ein künstlich erzeugter virtueller Schwenkzentralpunkt manuell definiert wird, und der Tragarm des zweiten Griffkörperendabschnitts in der Führungsbahn beim Schwenken des Griffkörpers im Träger gleitend geführt wird, so dass die bewegliche Ausgestaltung des Griffkörpers an der Türkarosserie optimiert wird.

Die kreisbogenförmige Führungsbahn im Träger bildet die tatsächliche Bewegungskurve des Tragarms des zweiten Griffkörperendabschnitts, wenn dieser im Träger schwenkbar gleitet. Das heisst, dass der Tragarm des zweiten Griffkörperendabschnitts in der Tat in der oben genannten kreisförmigen Führungsbahn gleitet. Die kreisbogenförmige Führungsbahn ist strukturell durch den Träger und/oder die Teile im Träger mit dem Tragarm des zweiten Griffkörperendabschnitts zusammen definiert und eindeutig festgelegt. Dementsprechend ist der Kreismittelpunkt der kreisbogenförmigen Führungsbahn eindeutig festgelegt. Weil die kreisbogenförmige Führungsbahn durch die Kontaktfläche und/oder den Kontaktpunkt und/oder die Kontaktpunkte zwischen dem Träger und/oder den Teilen im Träger und dem Tragarm des zweiten Griffkörperendabschnitts zusammen definiert werden kann und außerdem theoretisch drei Punkte benötigt werden, um einen Kreismittelpunktpunkt eines Kreises zu definieren, können die Kontaktfläche und/oder der Kontaktpunkt und/oder die Kontaktpunkte nur partiell an der tatsächlichen kreisbogenförmigen Bewegungskurve im Träger verteilt und definiert werden, wo der Tragarm des zweiten Griffkörperendabschnitts sich schwenkt. Daher kann die kreisbogenförmige Führungsbahn zum Teil in der Tat virtuell sein, nämlich unsichtbar an den Bauteilen. Jedoch ist die Führungsbahn eindeutig festgelegt.

Dass der Tragarm des zweiten Griffkörperendabschnitts sich um den Kreismittelpunkt der kreisbogenförmigen Führungsbahn schwenkbar bewegen kann, bedeutet, dass der Kreismittelpunkt der kreisbogenförmigen Führungsbahn den Schwenkmittelpunkt des gesamten Griffkörpers bei der Bewegung von der Ruhestellung bis zur Öffnungsstellung definiert. Die Kontaktfläche und/oder der Kontaktpunkt und/oder die Kontaktpunkte zwischen dem Träger und/oder den Teilen im Träger und dem Tragarm des zweiten Griffkörperendabschnitts können so ausgelegt werden, dass der Winkel, den der Tragarm des zweiten Griffkörperendabschnitts in der kreisbogenförmigen Führungsbahn schwenkbar gleitend belegen kann, zumindest gleich oder größer als der Winkel, den der Griffkörper von der Ruhestellung bis zur maximalen Öffnungsstellung schwenkbar belegt ist.

Weiterhin gemäß der vorliegenden Erfindung befindet sich der Kreismittelpunkt der kreisbogenförmigen Führungsbahn in der Ebene der Türkarosserie oder an der dem Fahrzeug abgewandten Seite außerhalb der Türkarosserie. Das bedeutet, dass der Schwenkmittelpunkt der Schwenkbewegung sich in der Türkarosserie oder an der dem Fahrzeug abgewandten Seite außerhalb der Türkarosserie befindet, wenn der Griffkörper gezogen wird. Unter dem Prinzips, dass jeder beliebiger Punkt an einem Kreis mit festgelegtem Halbdurchmesser immer den gleichen Abstand zum Kreismittelpunkt (den Halbdurchmesser) hat, wird der Griffkörper bzw. der Tragarm beim Schwenken den Rand der Ausnehmung in der Karosserie, der an der Seite der Bewegung des Tragarms gerichtet ist, umgehen, um eine Kollision mit der Türkarosserie zu erfolgreich zu vermeiden.

Gemäß einem Ausführungsbeispiel der vorliegenden Erfindung weist der Träger ein Gleitbahnelement, wobei das Gleitbahnelement Kontakt mit der konkaven Seite der Krümmung des Tragarms des zweiten Griffkörperendabschnitts hat, wobei der Tragarm des zweiten Griffkörperendabschnitts an der konvexen Seite am Träger liegt. Der Tragarm des zweiten Griffkörperendabschnitts bewegt sich in einer zwischen der Gleitbahnelement und dem Träger gebildeten Nut. Die Nut entspricht zumindest zum Teil der kreisbogenförmigen Führungsbahn. Das Gleitbahnelement kann sich um ein separates Bauteil im Träger handeln. Durch ein separates Bauteil kann eine flexible Auslegung der kreisbogenförmigen Führungsbahn erzielt werden, um den Kreismittelpunkt einzustellen. Alternativ kann das Gleitbahnelement einteilig im Träger integriert ausgebildet werden. In einem spritzgegossenen Träger kann das Gleitbahnelement sehr einfach im Werkzeug direkt geformt werden.

Gemäß dem obengenannten Ausführungsbeispiel kann die Kontaktstelle zwischen dem Tragarm des zweiten Griffkörperendabschnitts und dem Träger so ausgebildet sein, dass der Griffkörper in Fahrzeug-X-Achse begrenzt ist. Das heißt, dass eine Bewegung in Fahrzeug-X-Achse verhindert ist. Der Vorteil ist, dass die Schwenkbewegung des Griffkörpers stabiler wird bzw. der Kreismittelpunkt der kreisbogenförmigen Führungsbahn fixiert ist.

Gemäß dem vorgenannten Ausführungsbeispiel können das Gleitbahnelement und der Tragarm des zweiten Griffkörperendabschnitts durch eine Kontaktfläche und/oder einen Kontaktpunkt in Berührung kommen, während der Tragarm des zweiten Griffkörperendabschnitts an der konvexen Seite durch eine Kontaktfläche und/oder einen Kontaktpunkt am Träger liegen kann, sodass eine einzige kreisbogenförmige Bewegungskurve im Träger definiert ist, wie der Tragarm sich gleitend schwenken lässt. Beispielsweise wenn der Tragarm des zweiten Griffkörperendabschnitts an der konkaven Seite mit dem Gleitbahnelement oder an der konvexen Seite mit dem Träger zumindest durch eine Kontaktfläche in Kontakt kommt, kommt an der gegenüberliegenden Seite der Tragarm des zweiten Griffkörperendabschnitts mit dem Träger oder dem Gleitbahnelement zumindest durch eine Kontaktfläche oder einen Kontaktpunkt in Kontakt. Alternativ kann auch vorgesehen sein, wenn der Tragarm des zweiten Griffkörperendabschnitts an der konkaven Seite mit dem Gleitbahnelement oder an der konvexen Seite mit dem Träger zumindest durch zwei Kontaktpunkte in Kontakt kommt, kommt dann an der gegenüberliegenden Seite der Tragarm des zweiten Griffkörperendabschnitts mit dem Träger oder dem Gleitbahnelement zumindest durch eine Kontaktfläche oder einen Kontaktpunkt in Kontakt. Die Kontaktfläche, der Kontaktpunkt oder die Kontaktpunkte zwischen dem Tragarm des zweiten Griffkörperendabschnitts und dem Gleitbahnelement oder dem Träger können durch eine Auflagefläche, einen Auflagepunkt oder Auflagepunkte realisiert werden. Der Auflagepunkt oder die Auflagepunkte können am Tragarm des zweiten Griffkörperendabschnitts oder am Gleitbahnelement angeordnet werden und am Tragarm des zweiten Griffkörperendabschnitts oder am Träger angeordnet werden. Die Auflagefläche kann am Tragarm des zweiten Griffkörperendabschnitts oder am Gleitbahnelement angeordnet werden und am Tragarm des zweiten Griffkörperendabschnitts oder am Träger angeordnet werden. Alternativ kann die Auflagerfläche gleichzeitig am Tragarm des zweiten Griffkörperendabschnitts, am Gleitbahnelement und am Träger angeordnet werden.

Gemäß einem Ausführungsbeispiel der vorliegenden Erfindung ist die Griffanordnung eine flächenbündige Griffanordnung, die zumindest zwischen einer Ruhestellung und einer Öffnungsstellung bewegbar ausgebildet ist, wobei in der Ruhestellung der Griffkörper flächenbündig mit der Türkarosserie und in der Öffnungsstellung der Griffkörper aus der Türkarosserie hervorstehend angeordnet ist. Während der Fahrt steht die flächenbündige Griffanordnung nicht aus der Karosserie hervor. Es hilft deshalb dabei, den Luftwiderstand zu senken und erfüllt die energiesparende und umweltfreundliche Anforderungen an Fahrzeugen, insbesondere an Fahrzeugen mit alternativen Energieantrieben. Außerdem sind die Anforderungen an Abdichtung zwischen der flächenbündigen Griffanordnung und der Türkarosserie und an der Bauteilmaße der beweglichen Bauteile und/oder Montagetoleranz hoch, welche leicht erfüllt werden indem, dass die Schwenkbahn des Griffkörpers im Träger definiert wird und dadurch die Ausgestaltung der Türkarosserie nicht von der Bewegung des Griffkörpers eingeschränkt wird.

Gemäß einem Ausführungsbeispiel der vorliegenden Erfindung ist vorgesehen, dass der Kontaktpunkt und oder die Kontaktpunkte einen Radius von kleiner oder gleich 25 mm, vorzugsweise kleiner oder gleich 10 mm, besonders bevorzugt kleiner oder gleich 3 mm aufweisen und/oder die Kontaktfläche oder die Kontaktflächen eine Auflagefläche von kleiner oder gleich 50 mm^2, vorzugs-weise kleiner oder gleich 25 mm², besonders bevorzugt kleiner oder gleich 10 mm² aufweisen. Entspricht der Kontaktpunkt und oder die Kontaktpunkte im Wesentlichen oder vollständig dem Radiusbereich, hat dies den Vorteil, dass die Reibung verringert wird.
Fig.1 zeigt die Schnittansicht eines Fahrzeugtürgriffs gemäß einem Ausführungsbeispiel der vorliegenden Erfindung in der Ruhestellung,
Fig.2 zeigt die vergrößerte Ansicht des Fahrzeugtürgriffs gemäß Fig. 1 im Detail an einer Seite,
Fig.3 zeigt die Schnittansicht eines Fahrzeugtürgriffs gemäß einem Ausführungsbeispiel der vorliegenden Erfindung in der Öffnungsstellung,
Fig.4 zeigt die Schnittansicht eines Fahrzeugtürgriffs gemäß einem anderen Ausführungsbeispiel der vorliegenden Erfindung in der Ruhestellung,
Fig.5 zeigt die vergrößerte Ansicht des Fahrzeugtürgriffs gemäß Fig. 4 im Detail an einer Seite,
Fig.6 zeigt die Schnittansicht eines Fahrzeugtürgriffs gemäß einem anderen Ausführungsbeispiel der vorliegenden Erfindung in der Öffnungsstellung,
Fig.7 zeigt die Skizze des Querschnitts von einem Fahrzeugtürgriffs gemäß einem Ausführungsbeispiel der vorliegenden Erfindung in der Ruhestellung,
Fig.8 zeigt die Skizze des Querschnitts von einem Fahrzeugtürgriffs gemäß einem Ausführungsbeispiel der vorliegenden Erfindung in der Öffnungsstellung,
Fig.9 zeigt die Skizze des Querschnitts von einem Fahrzeugtürgriffs gemäß einem anderen Ausführungsbeispiel der vorliegenden Erfindung in der Ruhestellung,
Fig.10 zeigt die Skizze des Querschnitts von einem Fahrzeugtürgriffs gemäß einem anderen Ausführungsbeispiel der vorliegenden Erfindung in der Öffnungsstellung.

Im folgenden wird die Erfindung anhand Ausführungsbeispiele näher erläutert.

Im folgenden wird die Erfindung anhand der Figuren näher erläutert. Wenn es um die gleichen Bauteile geht, werden die gleichen Bezugszeichen verwendet.

In Figuren 1-3 wird ein Ausführungsbeispiel der vorliegenden Erfindung angezeigt. Eine Griffanordnung für eine Kraftfahrzeugtür 1 umfasst einen Träger 2 und einen Griffkörper 3. Der Träger 2 ist an der Innenseite der Tür angeordnet und der Griffkörper 3 ist an der Außenseite der Tür angeordnet. Der Griffkörper 3 weist ein ersten Endabschnitt 3a und einen zweiten Endabschnitt 3b auf. Der erste Endabschnitt 3a und der zweite Endabschnitt 3b sind beides am Träger angeordnet. Der zweite Endabschnitt 3b hat einen Tragarm 4 mit Krümmung. Im Träger 2 ist ein zusätzliches Gleitbahnelement 5. Die Seite 5a des Gleitbahnelementes 5, die zur der konkaven Seite der Krümmung vom Tragarm 4 des zweiten Griffkörperendabschnitts richtet, ist von Fahrzeug-Z-Achse betrachtet kreisbogenförmig. Im Ausführungsbeispiel gemäß Figuren 1-3 hat der zweite Endabschnitt 3b des Griffkörpers zwei Auflagepunkte 4a und 4b, die als Kontaktpunkte zwischen dem Tragarm 4 des zweiten Griffkörperendabschnitts 3b an der kreisbogenförmigen Seite 5a des Gleitbahnelements liegen. Der Tragarm 4 des zweiten Griffkörperendabschnitts 3b liegt an der konvexen Seite der Krümmung am Träger 2. An der Kontaktstelle weist der Träger einen Auflagepunkt 2a auf. Deshalb kann der Tragarm 4 des zweiten Griffkörperendabschnitts 3b im Träger 2 im Raum zwischen dem Träger 2 und dem Gleitbahnelement 5, insbesondere im Raum zwischen den Kontaktpunkten 4a, 4b und 2a, entlang der kreisbogenförmigen Seite des Gleitbahnelements 5 sich gleitend schwenken. Der Kreismittelpunkt o der kreisbogenförmigen Seite des Gleitbahnelements 5 ist nämlich der Schwenkmittelpunkt des Tragarms 4 des zweiten Griffkörperendabschnitts 3a bzw. des ganzen Griffkörpers 3. Die Kurve im Raum, die der Tragarm 4 des zweiten Griffkörperendabschnitts 3b im Träger 2 bei der gleitenden Bewegung belegt hat, ist die kreisbogenförmige Führungsbahn t (um das Verhältnis zwischen der Führungsbahn und dem Kreismittelpunkt deutlich anzuzeigen ist, der ganze Kreis gekennzeichnet, wo sich die Führungsbahn t befindet.). Durch die Änderung des Radiant der Seite des Gleitbahnelements 5 ist einfach die ideale Lage des Kreismittelpunkts o bzw. des Schwenkmittelpunkt des Griffkörpers 3 zu ändern.

In Figuren 1-3 ist der Kreismittelpunkt o in der Ebene der Türkarosserie 1 angeordnet. Fig.1 zeigt den Griffkörper 3 in der Ruhestellung und Fig. 3 zeigt den Griffkörper 3 in Öffnungsstellung. Der Griffkörper 3 kann manuell vom Nutzer um den Schwenkmittelpunkt o ausgezogen werden oder vom Motor ausgetrieben werden. Es ist zu sehen, dass der Griffkörper 3 beim Schwenken um den Schwenkmittelpunkt in Fig. 1 und Fig. 3 nicht dazu neigt, sich nach innen des Trägers 2 und gleichzeitig nach links zu bewegen, weil jeder beliebiger Punkt an einem Kreis mit festgelegtem Halbdurchmesser immer den gleichen Abstand zum Kreismittelpunkt hat. Daher wird der Griffkörper 3 nicht mit der ihm links anliegenden Türkarosserie 4 kollidieren.

In Figuren 4-6 wird ein anderes Ausführungsbeispiel der vorliegenden Erfindung angezeigt. Anders als in Figuren 1-b ist das Gleitbahnelement 5' nicht zusätzlich ausgestattet, sondern einteilig am Träger 2 angeformt. Das Gleitbahnelement hat eben eine kreisbogenförmige Seite 5a'. Der zweite Endabschnitt 3b des Griffkörpers hat zwei Auflagepunkte 4a und 4b, die als Kontaktpunkte zwischen dem Tragarm 4 des zweiten Griffkörperendabschnitts 3b an der kreisbogenförmigen Seite 5a' des Gleitbahnelements liegen. Der Tragarm 4 des zweiten Griffkörperendabschnitts 3b liegt an der konvexen Seite der Krümmung am Träger 2. An der Kontaktstelle weist der Träger eine Auflagefläche 2b auf. Die Auflagefläche 2b liegt an der konvexen Seite der Krümmung vom Tragarm 4 des zweiten Griffkörperendabschnitts 3b. Auf diese Art und Weise kann sich der Tragarm 4 des zweiten Griffkörperendabschnitts 3b im Träger 2 im Raum zwischen den Kontaktpunkten 4a, 4b und der Kontaktfläche 2b entlang der kreisbogenförmigen Seite 5a' des Gleitbahnelements 5' gleitend schwenken. Der Kreismittelpunkt o' der kreisbogenförmigen Seite des Gleitbahnelements 5 ist nämlich der Schwenkmittelpunkt des Tragarms 4 des zweiten Griffkörperendabschnitts 3a bzw. des ganzen Griffkörpers 3. Die Kurve im Raum, die der Tragarm 4 des zweiten Griffkörperendabschnitts 3b im Träger 2 bei der gleitenden Bewergung belegt hat, ist die kreisbogenförmige Führungsbahn t' (um das Verhältnis zwischen der Führungbahn und dem Kreismittelpunkt deutlich anzuzeigen, ist der ganze Kreis gekennzeichnet, wo sich die Führungsbahn t' befindet.). Durch die Änderung des Radiants der Seite des Gleitbahnelements 5' ist einfach die ideale Lage des Kreismittelpunkts o' bzw. des Schwenkmittelpunkt des Griffkörpers 3 zu ändern.

Ähnlich wie im Ausführungsbeispiel der Figuren 1-3 ist in Figuren 4-6 der Kreismittelpunkt o' auch in der Ebene der Türkarosserie 1 angeordnet. Fig.4 zeigt den Griffkörper 3 in der Ruhestellung und Fig. 6 zeigt den Griffkörper 3 in Öffnungsstellung. Der Griffkörper 3 kann manuell vom Nutzer um den Schwenkmittelpunkt o' ausgezogen werden oder vom Motor ausgetrieben werden. Es ist zu sehen, dass der Griffkörper 3 beim Schwenken um den Schwenkmittelpunkt in Fig. 4 und Fig. 6 nicht dazu neigt, sich nach innen des Trägers 2 und gleichzeitig nach links zu bewegen, weil jeder beliebiger Punkt an einem Kreis mit festgelegtem Halbdurchmesser immer den gleichen Abstand zum Kreismittelpunkt hat. Daher wird sich der Griffkörper 3 nicht mit dem ihm links anliegenden Türkarosserie 4 kollidieren.

Im Ausführungsbeispiel in Fig. 1-3 und im Ausführungsbeispiel in Fig. 4-6 sind die Kontaktmethoden zwischen dem Tragarm 4 des zweiten Griffkörperendabschnitts 3b und dem Gleitbahnelement 5, 5' oder dem Träger 2 auf die in den Figuren dargestellten Kontaktmethoden eingeschränkt. Die Verwendungen der Kontaktfläche, des Kontaktpunkts oder der Kontaktpunkte sind frei auszuwählen, solange diese Kontaktart/Kontaktartkombination den Kreismittelpunkt der Bewegungskurve des Tragarms 4 des zweiten Griffkörperendabschnitts 3b eindeutig festlegt.

Die Ausführungsbeispiele in Fig. 1-3 in Fig. 4-6 sind nicht auf flächenbündigen Türgriffanordnungen eingeschränkt, die in der Ruhestellung mit der Türkarosserie strakbündig angeordnet sind. Die Ausführungsbeispiele in Fig. 1-3 und Fig. 4-6 können auch alternativ für den in der Ruhestellung aus der Türkarosserie hervorstehend angeordneten Griffkörper eingesetzt werden.

Die Figuren 7-10 illustrieren die Prinzipskizzen der erfindungsgemäßen Türgriffanordnung für eine Kraftfahrzeugtür. Hier sind die jegliche Bauteile der Griffanordnung nur durch einfach Formen gekennzeichnet.

Der Griffkörper 3 weist an einem Endabschnitt den Tragarm 4 auf. Die konkrete Form des Tragarms 4 ist nicht als ein Kreisbogen wie in der Skizze eingeschränkt. Der Tragarm kann sich gleitend in der kreisbogenförmigen Bahn t' mit dem Kreismittelpunkt o" schwenken. Die kreisbogenförmige t" befindet sich im Träger der Griffanordnung (in Fig. 7-10 nicht angezeigt). In Figur 7 und Figur 8 befindet sich der Kreismittelpunkt o" an der dem Fahrzeug abgewandten Seite außerhalb der Türkarosserie. Der Abstand von der Stelle am Griffkörper 3, die am nächsten am Türkarosserierand liegt, zum Kreismittelpunkt ist der Halbdurchmesser r. Wenn der Griffkörper sich von der Ruhestellung in Fig. 7 bis zur Öffnungsstellung in Fig.8 schwenkt, schwenkt sich der Griffkörper 3 um den Kreismittelpunkt o" entlang der kreisbogenförmigen Bahn p mit dem Halbdurchmesser r gegen den Uhrzeigersinn. Weil jeder beliebige Punkt an einem Kreis mit festgelegtem Halbdurchmesser immer den gleichen Abstand zum Kreismittelpunkt hat, ist zu sehen, dass der Griffkörper 3 nicht mit der Türkarosserie kollidieren wird, wenn der Griffkörper 3 aus der Fahrzeugtür nach außen schwenkt.

Der Unterschied von Figuren 9 und 10 zu Figuren 7 und 8 liegt darin, dass der Kreismittelpunkt o‴ sich in der Türkarosserie befindet. Wenn der Griffkörper 3 sich um den Kreismittelpunkt o" entlang der kreisbogenförmigen Bahn p mit dem Halbdurchmesser r gegen den Uhrzeigersinn schwenkt, ist zu sehen, dass der Griffkörper 3 nicht mit der Türkarosserie kollidieren wird, wenn der Griffkörper 3 sich aus der Fahrzeugtür nach außen schwenkt, weil jeder beliebige Punkt an einem Kreis mit festgelegtem Halbdurchmesser immer den gleichen Abstand zum Kreismittelpunkt hat.

Die obige Beschreibung der Ausführungsformen beschreibt die Erfindung nur im Kontext von Beispielen.

Die vorliegende Erfindung ist auf den Bereich des Fahrzeugtürgriffs, konkret auf eine Griffanordnung für eine Kraftfahrzeugtür gerichtet. Griffanordnung für eine Kraftfahrzeugtür, umfasst einen Träger, der an der Innenseite des Türbleches angeordnet ist, einen Griffkörper, der an der Außenseite der Tür angeordnet ist, wobei der Griffkörper einen ersten Endabschnitt und einen zweiten Endabschnitt aufweist, wobei der zweite Endabschnitt von der Außenseite der Fahrzeugtür durch einer Ausnehmung schwenkbar am Träger gelagert ist, wobei der zweite Endabschnitt einen Tragarm mit einer Krümmung aufweist, dadurch gekennzeichnet, dass eine kreisbogenförmige Führungsbahn im Träger angeordnet ist, wobei der Tragarm des zweiten Endabschnitts sich um den Kreismittelpunkt des Kreisbogens schwenkbar im Träger gleitend ausgebildet ist, wobei der Kreismittelpunkt der kreisbogenförmigen Führungsbahn sich in der Ebene der Türkarosserie oder an der dem Fahrzeug abgewandten Seite außerhalb der Türkarosserie befindet. Die vorliegende Erfindung ermöglicht es, dass beim Schwenken die Türgriffordnung nicht mit der Türkarosserie kollidiert und die Ausgestaltung flexibler gestaltet werden kann.

## Patentansprüche

1. Griffanordnung für eine Kraftfahrzeugtür, umfasst einen Träger, der an der Innenseite des Türbleches angeordnet ist, einen Griffkörper, der an der Außenseite der Tür angeordnet ist, wobei der Griffkörper einen ersten Endabschnitt und einen zweiten Endabschnitt aufweist, wobei der zweite Endabschnitt von der Außenseite der Fahrzeugtür durch eine Ausnehmung schwenkbar am Träger gelagert ist, wobei der zweite Endabschnitt einen Tragarm mit einer Krümmung aufweist, **dadurch gekennzeichnet, dass** eine kreisbogenförmige Führungsbahn im Träger angeordnet ist, damit der Tragarm des zweiten Endabschnitts sich um den Kreismittelpunkt des Kreisbogens schwenkbar im Träger gleitend ausgebildet ist, wobei der Kreismittelpunkt der kreisbogenförmigen Führungsbahn sich in der Ebene der Türkarosserie oder an der dem Fahrzeug abgewandten Seite außerhalb der Türkarosserie befindet.

2. Griffanordnung für eine Kraftfahrzeugtür nach Anspruch 1, **dadurch gekennzeichnet, dass** der Träger ein Gleitbahnelement aufweist, wobei das Gleitbahnelement Kontakt mit der konkaven Seite der Krümmung des Tragarms des zweiten Griffkörperendabschnitts hat, wobei der Tragarm des zweiten Griffkörperendabschnitts an der konvexen Seite am Träger liegt.

3. Griffanordnung für eine Kraftfahrzeugtür nach Anspruch 2, **dadurch gekennzeichnet, dass** die Kontaktstelle zwischen dem Tragarm des zweiten Griffkörperendabschnitts und dem Träger so ausgebildet ist, dass der Griffkörper in Fahrzeug-X-Achse begrenzt ist.

4. Griffanordnung für eine Kraftfahrzeugtür nach Anspruch 2, **dadurch gekennzeichnet, dass** das Gleitbahnelement ein separates Bauteil im Träger ist.

5. Griffanordnung für eine Kraftfahrzeugtür nach Anspruch 2, **dadurch gekennzeichnet, dass** das Gleitbahnelement einteilig im Träger integriert ausgebildet ist.

6. Griffanordnung für eine Kraftfahrzeugtür nach Anspruch 2, **dadurch gekennzeichnet,**
**dass** das Gleitbahnelement und der Tragarm des zweiten Griffkörperendabschnitts durch eine Kontaktfläche und/oder einen Kontaktpunkt und/oder Kontaktpunkte in Berührung kommen, wobei der Tragarm des zweiten Griffkörperendabschnitts an der konvexen Seite durch eine Kontaktfläche und/oder einen Kontaktpunkt und/oder Kontaktpunkte am Träger liegt, sodass eine einzige kreisbogenförmige Bewegungskurve im Träger definierbar ist, wie der Tragarm sich gleitend schwenken kann.

7. Griffanordnung für eine Kraftfahrzeugtür nach Anspruch 6, **dadurch gekennzeichnet, dass** der Tragarm des zweiten Griffkörperendabschnitts und/oder das Gleitbahnelement für den Kontakt eine Auflagefläche und/oder einen Auflagepunkt aufweisen.

8. Griffanordnung für eine Kraftfahrzeugtür nach Anspruch 6, **dadurch gekennzeichnet,**
**dass** der Tragarm des zweiten Griffkörperendabschnitts und/die Kontaktstelle des Griffkörpers, wo der Tragarm des zweiten Griffkörperendabschnitts anliegt, eine Auflagefläche und/oder einen Auflagepunkt aufweisen.

9. Griffanordnung für eine Kraftfahrzeugtür nach Anspruch 1, **dadurch gekennzeichnet, dass** die Griffanordnung eine flächenbündige Griffanordnung ist, die zumindest zwischen einer Ruhestellung und einer Öffnungsstellung bewegbar ausgebildet ist, wobei in der Ruhestellung der Griffkörper mit der Türkarosserie strakbündig und in der Öffnungsstellung der Griffkörper aus der Türkarosserie hervorstehend angeordnet ist.

10. Griffanordnung für eine Kraftfahrzeugtür nach einem der vorgenannten Ansprüche, **dadurch gekennzeichnet, dass** der Kontaktpunkt und oder die Kontaktpunkte einen Radius von kleiner oder gleich 25 mm, vorzugsweise kleiner oder gleich 10 mm, besonders bevorzugt kleiner oder gleich 3 mm aufweisen und/oder die Kontaktfläche oder die Kontaktflächen eine Auflagefläche von kleiner oder gleich 50 mm², vorzugsweise kleiner oder gleich 25 mm², besonders bevorzugt kleiner oder gleich 10 mm² aufweisen.

## Claims

1. Handle arrangement for a motor vehicle door, comprising a carrier which is arranged on the inside of the door panel, a handle body which is arranged on the outside of the door, the handle body having a first end section and a second end section, the second end section is pivotally mounted on the carrier through a recess from outside of the vehicle door, the second end section having a support arm with a curvature, **characterized in that** a circular arc-shaped guide track is arranged in the carrier so that the support arm of the second end section can be pivoted about the center of the circle of the circular arc in the carrier is designed to be sliding, the center of the circular arc-shaped guide track being located in the plane of the door body or on the side facing away from the vehicle outside the door body.

2. Handle arrangement for a motor vehicle door according to claim 1, **characterized in that** the carrier has a slideway element, the slideway element being in contact with the concave side of the curvature of the support arm of the second handle body end portion, the support arm of the second handle body end portion lying on the convex side of the carrier.

3. Handle arrangement for a motor vehicle door according to claim 2, **characterized in that** the contact area between the support arm of the second handle body end section and the carrier is designed such that the handle body is limited in the vehicle X-axis.

4. Handle arrangement for a motor vehicle door according to claim 2, **characterized in that** the slideway element is a separate component in the carrier.

5. Handle arrangement for a motor vehicle door according to claim 2, **characterized in that** the slideway element is integrally formed in the carrier.

6. Handle arrangement for a motor vehicle door according to claim 2, **characterized in that** the slideway element and the support arm of the second handle body end section come into contact through a contact surface and / or a contact point and / or contact points, the support arm of the second handle body end section on the convex side through a contact surface and / or a contact point and / or contact points is located on the carrier, so that a single circular arc-shaped movement curve in the carrier can be defined, as the support arm can pivot slidably.

7. Handle arrangement for a motor vehicle door according to claim 6, **characterized in that** the support arm of the second handle body end section and / or the slideway element have a support surface and / or a support point for the contact.

8. Handle arrangement for a motor vehicle door according to claim 6, **characterized in that** the support arm of the second handle body end section and/or the contact point of the handle body, where the support arm of the second handle body end section rests, have a support surface and/or a support point.

9. Handle arrangement for a motor vehicle door according to claim 1, **characterized in that** the handle arrangement is a flush handle arrangement which is designed to be movable at least between a rest position and an open position, the handle body being flush with the door body in the rest position and the handle body being in the open position the door body is arranged to protrude.

10. Handle arrangement for a motor vehicle door according to one of the preceding claims, **characterized in that** the contact point and or the contact points have a radius of less than or equal to 25 mm, preferably less than or equal to 10 mm, particularly preferably less than or equal to 3 mm and / or the contact surface or the contact surfaces have a contact surface of less than or equal to 50 mm2, preferably less than or equal to 25 mm², particularly preferably less than or equal to 10 mm².

## Revendications

1. Agencement de poignée pour porte de véhicule automobile, comprenant un support disposé à l'intérieur du panneau de porte, un corps de poignée disposé à l'extérieur de la porte, le corps de poignée présentant une première section d'extrémité et une deuxième section d'extrémité, la deuxième section d'extrémité étant séparée de l'extérieur de la porte du véhicule, elle est montée pivotante sur le support par l'intermédiaire d'un évidement, la deuxième section d'extrémité présentant un bras de support courbé, **caractérisé en ce qu'**une piste de guidage en forme d'arc de cercle est disposée dans le support de sorte que le bras de support du deuxième tronçon d'extrémité puisse pivoter autour du centre du cercle de l'arc de cercle dans le support est conçu pour être coulissant, le centre de la piste de guidage en forme d'arc de cercle étant situé dans le plan de le corps de porte ou sur le côté opposé au véhicule à l'extérieur du corps de porte.

2. Agencement de poignée pour porte de véhicule automobile selon la revendication 1, **caractérisé en ce que** le support présente un élément de glissière, l'élément de glissière étant en contact avec le côté concave de la courbure du bras support de la deuxième partie d'extrémité du corps de poignée, le bras de support de la deuxième partie d'extrémité du corps de poignée se trouvant du côté convexe du support.

3. Agencement de poignée pour portière de véhicule automobile selon la revendication 2, **caractérisé en ce que** le point de contact entre le bras support du deuxième tronçon d'extrémité du corps de poignée et le support est conçu de telle sorte que le corps de poignée soit limité dans l'axe X du véhicule.

4. Agencement de poignée pour porte de véhicule automobile selon la revendication 2, **caractérisé en ce que** l'élément de glissière est un élément distinct du support.

5. Agencement de poignée pour portière de véhicule automobile selon la revendication 2, **caractérisé en ce que** l'élément de glissière est formé d'une seule pièce dans le support.

6. Agencement de poignée pour porte de véhicule automobile selon la revendication 2, **caractérisé en ce que** l'élément de glissière et le bras support du deuxième tronçon d'extrémité de corps de poignée entrent en contact par l'intermédiaire d'une surface de contact et/ou d'un point de contact et/ou de points de contact, le bras de support de la deuxième section d'extrémité du corps de poignée est situé sur le côté convexe via une surface de contact et/ou un point de contact et/ou des points de contact sur le support, de sorte qu'une seule courbe de mouvement en forme d'arc de cercle dans le support peut être défini, car le bras de support peut pivoter de manière coulissante.

7. Agencement de poignée pour porte de véhicule automobile selon la revendication 6, **caractérisé en ce que** le bras support du deuxième tronçon d'extrémité de corps de poignée et/ou l'élément de glissière de contact présentent une surface d'appui et/ou un point d'appui.

8. Agencement de poignée pour porte de véhicule automobile selon la revendication 6, **caractérisé en ce que** le bras de support du deuxième tronçon d'extrémité de corps de poignée et/ou le point de contact du corps de poignée, où repose le bras de support du deuxième tronçon d'extrémité de corps de poignée. , comportent une surface d'appui et/ou un point d'appui.

9. Agencement de poignée pour porte de véhicule automobile selon la revendication 1, **caractérisé en ce que** l'agencement de poignée est un agencement de poignée affleurante qui est conçu pour être mobile au moins entre une position de repos et une position d'ouverture, le corps de poignée étant affleurant à la porte. corps en position de repos et le corps de poignée étant en position ouverte le corps de porte est agencé pour faire saillie.

10. Agencement de poignée pour portière de véhicule automobile selon l'une des revendications précédentes, **caractérisé en ce que** le point de contact et ou les points de contact ont un rayon inférieur ou égal à 25 mm, de préférence inférieur ou égal à 10 mm, notamment de préférence inférieure ou égale à 3 mm et/ou la ou les surfaces de contact ont une surface de contact inférieure ou égale à 50 mm², de préférence inférieure ou égale à 25 mm², de manière particulièrement préférée inférieure ou égale à 10 mm².
